# EUROPÄISCHE PATENTSCHRIFT

(11) **EP 1 306 212 B1**
(45) Veröffentlichungstag und Bekanntmachung des Hinweises auf die Patenterteilung: **19.05.2010**
(21) Anmeldenummer: 02022662.7
(22) Anmeldetag: 10.10.2002
(51) Int. Cl.: B41F 23/04, B41F 25/00

(54) **Einrichtung zur Bedruckstoff- und Druckwerkskühlung mittels gekühlter Blasluft an Bogenrotationsdruckmaschinen**
Device for cooling the printed products with cooled air in rotary sheet printing presses
Dispositif pour refroidir les produits imprimés avec de l'air refroidi dans des machines pour imprimer des feuilles rotatives

(30) Priorität: 24.10.2001 DE 10152593
(43) Veröffentlichungstag der Anmeldung: 02.05.2003
(73) Patentinhaber: Koenig & Bauer Aktiengesellschaft, 97080 Würzburg (DE)
(72) Erfinder: Koch, Michael, 01462 Cossebaude (DE); Steinborn, Tilo, 01682 Meissen (DE)

(56) Entgegenhaltungen:
- EP-A- 0 246 100
- DE-A- 4 202 544

## Beschreibung

Die Erfindung betrifft eine Einrichtung zur Bedruckstoff- und Druckwerkskühlung mittels gekühlter Blasluft an Bogenrotationsdruckmaschinen gemäß Oberbegriff des ersten Anspruches.
Es ist allgemein bekannt, zur Unterstützung des Trocknungs- und Aushärtungsprozesses von Druckfarben und insbesondere Lacken Trockner an oder zwischen den Druckwerken sowie im Auslagebereich anzuordnen. Dabei werden primär (Infrarot-Trockner) oder sekundär (UV-Trockner) große Wärmemengen an den Bedruckstoff und die an die Trockner angrenzenden Druckmaschinenbaugruppen abgegeben. Die durch Konvektion oder Strahlung abgegebene und nicht für den Trocknungsprozess genutzte Wärmemenge gilt als Störgröße für den Druckprozess und die Bogenablage (Beeinträchtigung des Druckes im nachfolgenden Druckwerk, überhöhte Stapeltemperatur, Beschädigung thermisch sensibler Bedruckstoffe) und beeinträchtigt darüber hinaus die Funktionsweise benachbarter Maschinenelemente, wenn sich diese unzulässig erhitzen. Darüber hinaus müssen sämtliche Materialien im Trocknerwirkungsbereich extrem hitzebeständig ausgeführt sein (Kabel, Schläuche, Sensoren, Pneumatikzylinder usw.).

Zur Vermeidung der Überhitzung von Druckmaschinenelementen im Trocknerbereich und zur Bedruckstoffabkühlung sind zusätzliche Kühleinrichtungen bekannt.

Aus der DE 9214459 U1 ist z.B. eine Absaugungseinrichtung zur Ableitung erwärmter Luft aus dem Trocknerbereich in der Bogenauslage bekannt, die jedoch nicht die durch Strahlung erhitzten Bogenleitflächen kühlt.
Zur Bogenführung im Wirkungsbereich von Trocknern werden Leitbleche beschrieben, auf deren Unterseite Kühlmittelkanäle angeordnet sind (z.B. DE 19810387 C1). Allerdings beschränkt sich deren Kühlwirkung nur auf das Leitblech, eine Kühlung auch der angrenzenden Maschinenteile oder des Bedruckstoffes kann damit nicht erreicht werden.
Der Einsatz gekühlter Blasluft zur Druckplattenkühlung ist beispielsweise aus der EP 0480230 A1 bekannt sowie die Zylinderkühlung mittels Blasluft aus der DE 4326835 A1.
Die Blasluftkühlung nach der EP 0480230 A1 weist eine Kombination von Ventilatoren und geregeltem Kühler auf, die nur für die Druckplattenkühlung vorgesehen ist und als Spaltdüse mit dementsprechend geringem Wirkungsbereich ausgebildet ist. Die DE 4202544 A1 und DE 4326835 A1 zeigen zusätzliche Blasluftkühlbalken mit teilweisem Kühlluftkreislauf für Gummi- oder Plattenzylinder, die für eine Bogenführung nicht geeignet sind.

Aus der WO 01/32423 A1 ist es weiterhin bekannt, von Trocknern erwärmte Druck- und Übergabezylinder sowie dadurch indirekt auch die Bedruckstoffe mit Hilfe von gekühlter Blasluft aus zusätzlich vor der Druckzone angeordneten Kühleinheiten zu kühlen, die Kühlregister und Ventilatoren aufweisen.

Den genannten Blasluftkühlsystemen sind die Nachteile gemeinsam, dass sie zusätzlichen Bauraum benötigen, die den Zugang zu den Maschinenbaugruppen bei Reinigungs- oder Einrichtungshandlungen zusätzlich erschweren, und sie sind jeweils nur für spezielle Kühlaufgaben ausgelegt. Im Allgemeinen reicht der noch entlang des Bogenweges verbliebene Platz zwischen Trocknern, Bogenleiteinrichtungen, Wascheinrichtungen oder Autoregistereinrichtungen auch nicht aus für eine wirksame Kühlung sowohl der erhitzten Maschinenelemente als auch der den Trocknern ausgesetzten Bedruckstoffe.

Der Erfindung liegt deshalb die Aufgabe zugrunde, eine Einrichtung zu schaffen, die bei geringstem Platzbedarf sowohl die Bedruckstoffe als auch die von den Trocknern unerwünscht miterhitzten Maschinenelemente effektiv zu kühlen vermag.

Erfindungsgemäß wird diese Aufgabe durch die Merkmale des Anspruches 1 gelöst.
Einzelheiten von Ausführungsformen der Erfindung sind Gegenstand von Unteransprüchen.

Die erfindungsgemäße Lösung nutzt die entlang des gesamten Bogenweges vorhandenen pneumatischen Bogenleitelemente vor und nach der Druckzone, unterhalb von Übergabeund Wendetrommeln und im Auslagebereich durch Integration von Kühleinrichtungen für die Kühllufterzeugung und -zufuhr zum Bedruckstoff und die davon abströmende Blasluft für die konvektive Kühlung der erhitzten Maschinenbereiche, so dass Bedruckstoff und Druckmaschine entlang des gesamten Bogenweges wirksam gekühlt werden. Gegenüber der Zuordnung einer zentralen Kühleinrichtung zu mehreren Blaseinrichtungen, wie in der DE 09310028 U1 für Blaskästen in der Bogenauslage offenbart, ergeben sich große Vorteile bzgl. Platzbedarf, Regelbarkeit der Kühlleistung an jeder einzelnen Blaseinrichtung und auch bzgl. der Kühlwirkung, da einerseits eine unerwünschte Wärmeaufnahme über die verbindenden Luftleitungen bei der erfindungsgemäßen Integration der Kühleinrichtungen in die Blaseinrichtung verhindert wird und andererseits der durchsetzbare Blasluftstrom nicht durch die Schlauchquerschnitte begrenzt wird.

Durch die Kühlluftzufuhr über die vorhandenen pneumatischen Bogenleiteinrichtungen entlang des zu kühlenden Bogenweges werden gegenüber der bisher üblichen ausschließlichen Kühlluftzuführung über zusätzliche Blaseinrichtungen oberhalb der Übergabebereiche zwischen den bogenführenden Zylindern deutliche Vorteile erzielt:
- geringer zusätzlicher konstruktiver Aufwand durch die Nutzung vorhandener Bogenleiteinrichtungen
- bessere Kühlwirkung durch Integration von Kühleinrichtungen in die Blasluftkästen unter den Übergabetrommeln, da die unterhalb der Übergabezylinder angesaugte Luft wesentlich kühler als die von bisher üblichen Kühleinrichtungen oberhalb der Druckzylinder angesaugte Luft ist
- Die Kühlluft wird über den zu kühlenden Druckmaschinenbereich aufgrund der Blasluftkühlung über mehrere Bogenleiteinrichtungen gleichmäßiger verteilt
- Einwirkzeit und abgeleiteter Wärmestrom werden um ca. das Vierfache gesteigert.

Anhand der Zeichnungen sollen nachstehend Ausführungsformen der Erfindung erläutert werden.
Es zeigen:
- Fig. 1: pneumatische Bogenleiteinrichtungen mit Kühleinrichtungen in einem Abschnitt einer Bogenrotationsdruckmaschine in Seitenansicht
- Fig. 2: Anordnung einer pneumatischen Bogenleiteinrichtung mit Kühleinrichtung nach der Druckzone
- Fig. 3: Anordnung einer pneumatischen Bogenleiteinrichtung mit Kühleinrichtung in der Bogenauslage

Fig.1 zeigt in schematischer Darstellung die bogenführenden Zylinder von zwei Druck- bzw. Lackwerken einer Bogenrotationsdruckmaschine in Reihenbauweise, zwischen denen sich eine Übergabetrommel 3 befindet. Vom in Bogenlaufrichtung vorgeordneten Druckwerk und vom nachgeordneten Druckwerk sind jeweils nur die Druckzylinder 2;4 und die damit zusammenwirkenden Gummizylinder 1;5 dargestellt. Entlang des Bogenweges sind je nach Druckauftrag und Maschinenkonfiguration pneumatische Bogenleiteinrichtungen angeordnet, von denen beispielhaft die Bogenleiteinrichtungen 7,9,10,11 dargestellt sind.

Unterhalb der Übergabetrommel 3 befindet sich ein bekannter Blaskasten 7, der das Abschmieren der bedruckten Bogen am Luftpolsterblech 8 verhindert. Vor der Druckzone 4,5 des Folgedruckwerkes wird der Bogen mit Hilfe eines Blaskastens 9 und je nach Bedruckstoffdicke von zusätzlichen Blasrohren 10.1,10.2 an den Druckzylinder 4 glatt angelegt.
Wenn im vorgeordneten Druckwerk eine UV-Farbe oder ein Lack aufgetragen wird, dann wird der Bogen mit Hilfe eines Zwischentrockners 12, der zwischen Druckzone 1,2 und Bogen-Übergabebereich 2,3 angeordnet ist, getrocknet. Dabei handelt es sich entweder um einen Infrarottrockner oder um einen UV-Trockner. Aus dem Stand der Technik ist es bekannt, zur Abkühlung des Bogens nach dem Passieren des Trockners 12 eine Blasluftkühlung 11 vorzusehen.
Diese reicht jedoch insbesondere bei UV-Trocknern nicht für eine wirksame Bogenkühlung aus und vermag nicht das Aufheizen der den Trockner umgebenden Druckmaschinenbereiche, besonders des Druckzylinders 2 und der Übergabetrommel 3, zu verhindern. Der Wärmestrahlung des Trockners 12 sind aber auch - in Abhängigkeit von der Größe und Anordnung der Blasluftkühlung - der vorgeordnete Gummizylinder 1 und der nachgeordnete Druckzylinder 4 ausgesetzt.
Zur Kühlung der erwärmten Bedruckstoffe und Druckmaschinenelemente sind nun erfindungsgemäß pneumatische Bogenleiteinrichtungen im Wirkungsbereich der Trockner 12 und entlang des weiteren Bogenweges bis hin zur Bogenablage mit einer Kühleinrichtung ausgestattet, die je nach verfügbarem Bauraum und in Abhängigkeit von der Art der Bogenleiteinrichtung ausgebildet sein kann. Die Kühleinrichtung ist dabei innerhalb von Blasluftkästen im Saug- und/oder Blasluftstrom von Ventilatoren angeordnet oder dem Blasluftstrom von Blasrohren zugeordnet und als Kühlregister mit flüssigkeitsdurchströmten Kühlflächen ausgebildet. Das Kühlmedium kann dabei Wasser, Kühlsole oder ein Gas sein, wobei der Kühlmittelstrom regelbar ist. Die Kühlflächen können bei entsprechender Gestaltung gleichzeitig als Leitflächen für die gewünschte Blasluftführung an der Bogenleiteinrichtung dienen.
In einem Blasluftkasten 7 unterhalb der Übergabetrommel 3 ist eine Kühleinrichtung 6.1 im Blasluftstrom eines das Luftpolsterblech 8 mit Blasluft versorgenden Ventilators 6.2 angeordnet, wobei die Kühlflächen in vorteilhafter Weise als lamellenförmige Luftleitelemente gem. Fig.1 ausgebildet sein können, die den vom Ventilator 6.2 kommenden Blasluftstrom gleichmäßig über das Bogenleitblech verteilen und den Luftstrom dabei abkühlen. Wird das Luftpolsterblech 8 von mehreren Ventilatoren 6.2 beaufschlagt oder ist der Blasluftkasten 7 in mehrere Kammern mit jeweils separaten Ventilatoren unterteilt, kann jedem Ventilator 6.2 eine Kühleinrichtung 6.1 modular zugeordnet sein, wobei diese auch untereinander mit ihren Kühlmittelvor- und -rückläufen zu einem Kreislauf verbunden sein können.

Im Falle mehrerer nebeneinander angeordneter Ventilatoren 6.2 kann es zweckmäßig sein, die Kühlflächen parallel zur Bogentransportrichtung nebeneinander anzuordnen, wobei die äußere Kontur der Kühlflächen der Form des Blaskastens 7 angenähert ist. Da sich die Kühlflächen hierbei über fast das gesamte Innenvolumen des Blaskastens 7 erstrecken können, wird damit eine hohe Kühlleistung übertragbar.

Blasrohren 10.1, 10.2 zugeordnete Kühleinrichtungen 20 (Fig. 2) weisen sich in Blasstrahlrichtung erstreckende Kühlflächenreihen mit Kühlmittelkanälen 21 auf, wobei die Kühlflächen aufgrund des für Blasrohre in der Regel zur Verfügung stehenden geringen Bauraumes kompakt gestaltet und in ihrer Kontur entsprechend dem Bogenweg geformt sind. Die Kühlflächen dienen in einer vorteilhaften Weiterbildung gleichzeitig als Halterung für die Blasrohre 10.1, 10.2..
Eine Anordnung von Leitstäben 19 im Wirkungsbereich von Kühlflächen, wie beispielhaft für die Bogenleiteinrichtung 13 nach der Druckzone 1,2 dargestellt, besitzt den Vorteil, dass diese nicht durch eine separate Kühlung (wie z.B. gemäß DE 19829383) gekühlt werden müssen. Anstelle von Leitstäben können auch bis zur Bogenbahn verlängerte Kühlflächen der Kühleinrichtung 13.1 vorgesehen sein.
In Fig. 3 ist eine erfindungsgemäße Bogenleiteinrichtung 15,16 in der Auslage unmittelbar in der Trocknerzone 14 dargestellt, die auch in mehreren Modulen vorhanden sein kann. Analog zum Blaskasten 7 in Fig. 1 befindet sich erfindungsgemäß ein Kühlregister 15.1 im Blasluftstrom eines den Blaskasten 16 mit Blasluft beaufschlagenden Ventilators 15.2, wobei auch mehrere Ventilatoren 15.2 und Kühlregister 15.1 in einer Reihe rechtwinklig zur Transportrichtung am Blaskasten 16 angeordnet sein können.
Die Trockner 14 oberhalb des Bogenweges können zur Ableitung der von den Trocknern 14 aufsteigenden Warmluft und zur Abschirmung umliegender Druckmaschinenelemente vor der Wärmestreustrahlung der Trockner 14 mit einer Absaugvorrichtung 22 ausgestattet sein.

Die in den Kühleinrichtungen 6.1,9.1,11.1,13.1,15.1 gekühlte Blasluft durchströmt die Bogenleiteinrichtungen und kühlt zunächst die dem Bogen zugewandten Leitflächen. Das außerhalb der Bogenleiteinrichtungen 6,9,11,13,15 erzeugte Luftpolster kühlt den Bogen und die Trommel- bzw. Zylinderoberfläche und schützt den Bogen so vor thermischen Verformungen oder Schäden. Beim Abströmen der Kühlluft aus der Bogenführungszone werden zusätzlich die umliegenden Maschinenelemente konvektiv mitgekühlt. Besonders effektiv wirkt der Luftkasten 7. Aufgrund seiner Ausdehnung kühlt er die Bogen sehr wirksam und verteilt die Kühlluft gleichmäßig, bevor sie in die benachbarten Druckwerke zwecks Temperierung strömt. Einwirkzeit und Kühlleistung können so gegenüber herkömmlichen Blasluftkühleinrichtungen um den Faktor 4 gesteigert werden.
Die Anordnung der erfindungsgemäßen Bogenleiteinrichtungen 13,20 kann weiterhin gemäß Fig.2 in vorteilhafter Weise so gewählt werden, dass sie die Zylinderoberflächen vor Wärmestreustrahlungen der Trockner abschirmen und somit noch einen zusätzlichen, sekundären Kühleffekt bewirken.

### Bezugszeichenliste

- 1: vorgeordneter Gummizylinder
- 2: vorgeordneter Druckzylinder
- 3: Übergabetrommel
- 4: nachgeordneter Druckzylinder
- 5: nachgeordneter Gummizylinder
- 6: Blasluftkühlung für Blaskasten 7
- 6.1: Kühleinrichtung im Blasluftstrom des Ventilators 6.2
- 6.2: Ventilator, Ventilatoren
- 6.3: Kühleinrichtung im Saugluftstrom des Ventilators 6.2
- 7: Blaskasten
- 8: Luftpolsterblech
- 9: Blaskasten
- 9.1: Kühleinrichtung im Blasluftstrom des Ventilators 9.2
- 9.2: Ventilator, Ventilatoren
- 9.3: Kühleinrichtung im Saugluftstrom des Ventilators 6.2
- 10.1: Blasrohr
- 10.2: Blasrohr
- 11: Bogenleiteinrichtung
- 11.1: Kühleinrichtung im Blasluftstrom des Ventilators 11.2
- 11.2: Ventilator, Ventilatoren
- 11.3: Kühleinrichtung im Saugluftstrom des Ventilators 11.2
- 12: Trockner
- 13: Bogenleiteinrichtung
- 13.1: Kühleinrichtung im Blasluftstrom des Ventilators 13.2
- 13.2: Ventilator, Ventilatoren
- 13.3: Kühleinrichtung im Saugluftstrom des Ventilators 13.2
- 14: Trockner im Auslagebereich
- 15: Blasluftkühlung für den Blaskasten 16
- 15.1: Kühleinrichtung im Blasluftstrom des Ventilators 15.2
- 15.2: Ventilator, Ventilatoren
- 15.3: Kühleinrichtung im Saugluftstrom des Ventilators 15.2
- 16: Blaskasten
- 17: Bogenauslage
- 18: Bogenstapel
- 19: Leitstäbe
- 20: Kühlflächen
- 21: Kühlmittelkanäle
- 22: Absaugvorrichtung

## Patentansprüche

1. Einrichtung zur Bedruckstoff- und Druckwerkskühlung mittels gekühlter Blasluft an Bogenrotationsdruckmaschinen, die mit Trocknern ausgestattetet sind, mit pneumatischen Bogenleiteinrichtungen in unmittelbarer Nähe des Bogenförderweges und mit Kühleinrichtungen für die zugeführte Blasluft,
• die gekühlte Blasluft über die für eine pneumatische Bogenführung vorgesehenen Bogenleiteinrichtungen (6,9,10.1,10.2,11,13,15) entlang des Bogenförderweges zuführbar ist,
**dadurch gekennzeichnet, dass**
• die Kühleinrichtungen (6.1,6.3,9.1,9.3,11.1,11.3,13.1,13.3,15.1,15.3,20) im Strömungsquerschnitt der Blasluft an oder in den Bogenleiteinrichtungen (6,9,10.1,10.2,11,13,15) angeordnet sind,
• die Kühleinrichtungen (6.1,6.3,9.1,9.3,11.1,11.3,13.1, 13.3,15.1, 15.3,20) als mit Kühlmittel durchflossene Kühlflächen ausgebildet sind, die den Blasluftstrom gleichmäßig verteilende Leitflächen für die Blasluftführung bilden.

2. Einrichtung zur Bedruckstoff- und Druckwerkskühlung nach Anspruch 1, **dadurch gekennzeichnet, dass** die Kühleinrichtungen (6.1,6.3,9.1,9.3,11.1,11.3,13.1, 13.3,15.1,15.3,20) in Blaskästen (7,9,11,13,16) und/oder an Blasrohren (10.1,10.2) unterhalb von Übergabetrommeln (3) und/oder oberhalb von Druckzylindern (2,4) angeordnet sind.

3. Einrichtung zur Bedruckstoff- und Druckwerkskühlung nach Anspruch 2, **dadurch gekennzeichnet, dass** Kühleinrichtungen (15.1,15.3) in Bogenleiteinrichtungen (15) im Auslagebereich angeordnet sind.

4. Einrichtung zur Bedruckstoff- und Druckwerkskühlung nach Anspruch 2 oder 3, **dadurch gekennzeichnet, dass** zusätzliche Bogenleiteinrichtungen (11,13) mit Kühleinrichtungen (11.1,11.3,13.1,13.3) zur intensiveren Kühlung entlang des Bogenweges angeordnet sind.

5. Einrichtung zur Bedruckstoff- und Druckwerkskühlung nach einem der Ansprüche 1 bis 4, **dadurch gekennzeichnet, dass** die Kühlflächen (6.3,9.3,11.3,13.3,15.3) im Ansaugstrom vor Ventilatoren (6.2,9.2,11.2,13.2,15.2) oder anderen Druckerzeugern angeordnet sind.

6. Einrichtung zur Bedruckstoff- und Druckwerkskühlung nach einem der Ansprüche 1 bis 4, **dadurch gekennzeichnet, dass** die Kühlflächen (6.1,9.1,11.1,13.1,15.1,20) im Blasluftstrom nach Ventilatoren (6.2,9.2,11.2,13.2,15.2) oder anderen Druckerzeugern (10.1,10.2) angeordnet sind.

7. Einrichtung zur Bedruckstoff- und Druckwerkskühlung nach einem der Ansprüche 1 bis 4 mit Kühlflächen nach Anspruch 5 oder 6.

8. Einrichtung zur Bedruckstoff- und Druckwerkskühlung nach einem der Ansprüche 1 bis 7, **dadurch gekennzeichnet, dass** oberhalb der Trockner (12,14) die Kühlung unterstützende Absaugvorrichtungen (22) angeordnet sind.

9. Einrichtung zur Bedruckstoff- und Druckwerkskühlung nach Anspruch 2, **dadurch gekennzeichnet, dass** die Bogenleiteinrichtungen (13,20) zwischen Trockner (12) und vorgeordneter Druckzone (1,2) bzw. vor der nachgeordneten Druckzone (4,5) in den Ausbreitungsrichtungen der reflektierten Wärmestreustrahlen der Trockner (12) derart angeordnet sind, dass der vorgeordnete Gummizylinder (1) und nachgeordnete Druckzylinder (4) von den Wärmestrahlen des Trockners abgeschirmt werden.

## Claims

1. Device for printing material and printing mechanism cooling by means of cooled blown air at rotary sheet printing machines equipped with driers, with pneumatic sheet guide devices in the immediate vicinity of the sheet conveying path and with cooling devices for the supplied blown air, the cooled blown air being feedable along the sheet conveying path by way of the sheet guide devices (6, 9, 10.1, 10.2, 11, 13, 15) provided for pneumatic sheet guidance, **characterised in that**
- the cooling devices (6.1, 6.3, 9.1, 9.3, 11.1, 11.3, 13.1, 13.3, 15.1, 15.3, 20) are arranged in the flow cross-section of the blown air at or in the sheet guide devices (6, 9, 10.1, 10.2, 11, 13, 15) and
- the cooling devices (6.1, 6.3, 9.1, 9.3, 11.1, 11.3, 13.1, 13.3, 15.1, 15.3, 20) are constructed as cooling surfaces which are flowed through by coolant and which form guide surfaces, which uniformly distribute the blown air flow, for guidance of the blown air.

2. Device for printing material and printing mechanism cooling according to claim, **characterised in that** the cooling devices (6.1, 6.3, 9.1, 9.3, 11.1, 11.3, 13.1, 13.3, 15.1, 15.3, 20) are arranged in blowing boxes (7, 9, 11, 13, 16) and/or at blowing pipes (10.1, 10.2) below the transfer drums (3) and/or above printing cylinders (2, 4).

3. Device for printing material and printing mechanism cooling according to claim 2, **characterised in that** cooling devices (15.1, 15.3) are arranged in sheet guide devices (15) in the delivery region.

4. Device for printing material and printing mechanism cooling according to claim 2 or 3, **characterised in that** additional sheet guide devices (11, 13) with cooling devices (11.1, 11.3, 13.1, 13.3) for more intensive cooling are arranged along the sheet path.

5. Device for printing material and printing mechanism cooling according to any one of claims 1 to 4, **characterised in that** the cooling surfaces (6.3, 9.3, 11.3, 13.3, 15.3) are arranged in the suction flow in front of fans (6.2, 9.2, 11.2, 13.2, 15.2) or other pressure generators.

6. Device for printing material and printing mechanism cooling according to any one of claims 1 to 4, **characterised in that** the cooling surfaces (6.1, 9.1, 11.1, 13.1, 15.1, 20) are arranged in the blown air flow after fans (6.2, 9.2, 11.2, 13.2, 15.2) or other pressure generators (10.1, 10.2).

7. Device for printing material and printing mechanism cooling according to any one of claims 1 to 4, with cooling surfaces according to claim 5 or 6.

8. Device for printing material and printing mechanism cooling according to any one of claims 1 to 7, **characterised in that** suction devices (22) assisting the cooling are arranged above the driers (12, 14).

9. Device for printing material and printing mechanism cooling according to claim 2, **characterised in that** the sheet guide devices (13, 20) are arranged between drier (12) and upstream printing zone (1, 2) or in front of the downstream printing zone (4, 5) in the propagation directions of the reflected heat scatter radiation of the driers (12) in such a manner that the upstream rubber blanket cylinder (1) and downstream printing cylinder (4) are screened from the heat radiation of the drier.

## Revendications

1. Installation pour refroidir des produits imprimés et des groupes d'impression avec de l'air soufflé, refroidi dans des machines d'impression rotatives feuille à feuille équipées de séchoirs comportant des installations de guidage pneumatique de feuilles à proximité immédiate du chemin de transfert des feuilles et des installations de refroidissement de l'air de soufflage fourni,
l'air de soufflage, refroidi est fourni par les installations de guidage de feuilles (6, 9, 10.1, 10.2, 11, 13, 15) prévues pour un guidage pneumatique de feuilles, le long du trajet de transfert des feuilles,
installation **caractérisé en ce**
- les installations de refroidissement (6.1, 6.3, 9.1, 9.3, 11.1, 11.3, 13.1, 13.3, 15.1, 15.3, 20) sont prévues dans la section d'écoulement de l'air soufflé sur ou dans les installations de guidage de feuilles (6, 9, 10.1, 10.2, 11, 13, 15),
- les installations de refroidissement (6.1, 6.3, 9.1, 9.3, 11.1, 11.3, 13.1, 13.3, 15.1, 15.3, 20) sont réalisées sous la forme de surface de refroidissement traversées par du fluide de refroidissement, ces surfaces constituant des surfaces de guidage pour le guidage de l'air soufflé, en répartissant régulièrement la veine d'air soufflé.

2. Installation de refroidissement de produits imprimés de groupes d'impressions selon la revendication 1,
**caractérisé en ce que**
les installations de refroidissement (6.1, 6.3, 9.1, 9.3, 11.1, 11.3, 13.1, 13.3, 15.1, 15.3, 20) sont logées dans des caissons de soufflage (7, 9, 11, 13, 16) et/ou dans des tubes de soufflage (10.1, 10.2) sous les tambours de transfert (3) et/ou au dessus des cylindres d'impression (2, 4).

3. Installation de refroidissement de produits imprimés de groupes d'impressions selon la revendication 2,
**caractérisé en ce que**
les installations de refroidissement (15.1, 15.3) sont prévues dans la zone de sortie des installations de guidage de feuilles (15).

4. Installation de refroidissement de produits imprimés de groupes d'impressions selon la revendication 2 ou 3,
**caractérisé par**
des installations de guidage de feuilles (11, 13) supplémentaires comportant des installations de refroidissement (11.1, 11.3, 13.1, 13.3) pour refroidir de manière plus intense, le long du trajet des feuilles.

5. Installation de refroidissement de produits imprimés de groupes d'impressions selon l'une des revendications 1 à 4,
**caractérisé en ce que**
les surfaces de refroidissement (6.3, 9.3, 11.3, 13.3, 15.3) sont situées dans la veine d'aspiration en amont des ventilateurs (6.2, 9.2, 11.2, 13.2, 15.2) ou d'autres générateurs de pression.

6. Installation de refroidissement de produits imprimés de groupes d'impressions selon l'une des revendications 1 à 4,
**caractérisé en ce que**
les surfaces de refroidissement (6.1, 9.1, 11.1, 13.1, 15.1, 20) sont installées dans la veine d'air soufflé en aval des ventilateurs (6.2, 9.2, 11.2, 13.2, 15.2) ou des autres générateurs de pression (10.1, 10.2).

7. Installation de refroidissement de produits imprimés de groupes d'impressions selon l'une des revendications 1 à 4, comportant des surfaces de refroidissement selon les revendications 5 ou 6.

8. Installation de refroidissement de produits imprimés de groupes d'impressions selon l'une des revendications 1 à 7,
**caractérisé par**
des dispositifs d'aspiration (22) favorisant le refroidissement, ces dispositifs étant installés au dessus des séchoirs (12, 14).

9. Installation de refroidissement de produits imprimés de groupes d'impressions selon la revendication 2,
**caractérisé en ce que**
les installations de guidage de feuilles (13, 20) sont prévues entre le séchoir (12) et la zone de pression (1, 2) en amont ou en amont de la zone de pression (4, 5) située en aval, dans les directions de développement du rayonnement thermique réfléchi, dispersé des séchoirs (12) de façon que le cylindre en caoutchouc (1) installé en amont et le cylindre de pression (4) installé en aval soient protégés du rayonnement thermique développé par le séchoir.
